# EUROPÄISCHE PATENTSCHRIFT

(11) **EP 3 760 450 B1**
(45) Veröffentlichungstag und Bekanntmachung des Hinweises auf die Patenterteilung: **06.03.2024**
(21) Anmeldenummer: 19184053.7
(22) Anmeldetag: 03.07.2019
(51) Int. Cl.: B42D 25/351

(54) **SICHERHEITSELEMENT FÜR EIN WERTDOKUMENT**
SECURITY ELEMENT FOR A VALUABLE DOCUMENT
ÉLÉMENT DE SÉCURITÉ POUR UN DOCUMENT DE VALEUR

(43) Veröffentlichungstag der Anmeldung: 06.01.2021
(73) Patentinhaber: Hueck Folien Gesellschaft m.b.H., 4342 Baumgartenberg (AT)
(72) Erfinder: EGGINGER, Martin, 4040 Linz (AT); BRANDSTETTER, Gottfried, 4600 Grein (AT); MAYRHOFER, Marco, 4320 Perg (AT); WEINBERGER, Andreas, 4061 Pasching (AT)
(74) Vertreter: Burger, Hannes

(56) Entgegenhaltungen:
- WO-A1-2004/097112
- DE-A1-102004 049 118

## Beschreibung

Die Erfindung betrifft ein Sicherheitselement für ein Wertdokument, ein Sicherheitspapier und dergleichen gemäß dem Oberbegriff von Anspruch 1.

Bereiche welche als Zeichen oder Muster erkennbar sind, werden üblicherweise bei einem Auftragen der Schichten ausgespart. Bei den bekannten Sicherheitselementen ist herstellungsbedingt in den Bereichen der Aussparungen kein Farbkippeffekt wahrnehmbar. Grundsätzlich sind die Aussparungen relativ einfach nachzuahmen und stellen für sich genommen nur einen geringen Schutz gegen Fälschungen dar, was insbesondere bei einfachen geometrischen Umrissformen der Aussparungen zutrifft. Sicherheitselemente der eingangs genannten Art sind aus der DE 10 2004 049 118 A1 sowie der WO 2004/097112 A1 bekannt geworden.

Es ist eine Aufgabe der Erfindung die Fälschungssicherheit von Sicherheitselementen mit farbkippenden Dünnschichtelementen, welche partielle Aussparungen aufweisen zu erhöhen.

Diese Aufgabe wird mit einem Sicherheitselement der eingangsgenannten Art erfindungsgemäß durch die Merkmale des kennzeichnende Teils von Anspruch 1 gelöst.

Durch die erfindungsgemäße Lösung wird in Bereichen der Aussparungen ein zusätzlicher, messbarer Farbkippeffekt erzeugt, der für einen Benutzer nicht vordergründig erkennbar ist und als verstecktes Sicherheitsmerkmal wesentlich zu einer Erhöhung der Fälschungssicherheit beiträgt.

Gemäß einer vorteilhaften Variante der Erfindung ist die zumindest eine Aussparung als Buchstabe, Zahl, Zeichen, Symbol oder Teil eines Bildes oder Musters ausgebildet.

Als besonders vorteilhaft hat sich eine Variante herausgestellt, bei der die zumindest eine Aussparung in der Reflektorschicht frei von Material der zumindest einen Distanzschicht oder durch zumindest einen Teilbereich der zumindest einen Distanzschicht zumindest teilweise ausgefüllt, insbesondere vollständig ausgefüllt, ist.

Günstig ist es zudem, wenn die zumindest eine Distanzschicht sich ununterbrochen, zumindest über die gesamte Länge und Breite des Dünnschichtelements erstreckt.

Weiters ist es von Vorteil, wenn die zumindest eine Absorberschicht des Dünnschichtelements die zumindest eine Aussparung der Reflektorschicht in einer Draufsicht auf das Sicherheitselement vollständig abdeckt.

Vorteilhafterweise überlappen die ersten Aussparungen und die zweiten Aussparungen in einer Draufsicht auf das Sicherheitselement einander zumindest abschnittsweise, bevorzugt vollständig überlappen.

Bei einer Weiterbildung der Erfindung ist die zumindest eine erste Absorberschicht ununterbrochen und erstreckt sich über die gesamte Länge und Breite des Dünnschichtelements.

Als besonders günstig hat sich erwiesen, dass die zumindest eine erste Absorberschicht einen Transmissionsgrad aufweist, der zwischen 0,1 und 0,99, insbesondere zwischen 0,5 und 0,99, besonders bevorzugt zwischen 0,7 und 0,99, liegt.

Gemäß einer Variante der Erfindung kann die zumindest eine Reflektorschicht zumindest ein metallisches Material, insbesondere ausgewählt aus der Gruppe Aluminium, Silber, Kupfer, Gold, Platin, Niob, Zinn, oder aus Nickel, Titan, Vanadium, Chrom, Kobalt und Palladium oder Legierungen dieser Materialien, insbesondere Kobalt-Nickel-Legierungen, oder aus zumindest einem hochbrechenden dielektrischen Material mit einem Brechungsindex von größer als 1,65, insbesondere ausgewählt aus der Gruppe Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel (II)Eisen(III)oxid (Fe₃O₄) and Eisenoxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere umfassen oder aus zumindest einem dieser Materialien hergestellt sein.

Bei einer Ausführungsform der Erfindung kann die zumindest eine Absorberschicht zumindest ein metallisches Material, insbesondere ausgewählt aus der Gruppe Nickel, Titan, Vanadium, Kobalt, Palladium, Eisen, Wolfram, Molybdän, Niob, Chrom, Aluminium, auch Silber, Kupfer oder Legierungen dieser Materialien umfassen und/oder aus zumindest einem dieser Materialien hergestellt sein.

Entsprechend einer vorteilhaften Weiterbildung der Erfindung kann die zumindest eine Distanzschicht zumindest ein hochbrechendes dielektrisches Material mit einem Brechungsindex größer oder gleich 1,65, insbesondere ausgewählt aus der Gruppe Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel (II)Eisen(III)oxid (Fe₃O₄) and Eisenoxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd2O3), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere oder zumindest ein niederbrechendes dielektrisches Material mit einem Brechungsindex kleiner als 1,65, insbesondere ausgewählt aus der Gruppe Siliziumoxid (SIOx), Siliziumdioxid (SiO₂), Aluminiumoxid (Al₂O₃), Metallfluoride, beispielsweise Magnesiumfluorid (MgF₂), Aluminiumfluorid (AlF₃), Cerfluorid (CeF₃), Natrium-Aluminium-Fluoride (z.B. Na₃AlF₆ oder Na₅Al₃F₁₄), Neodymfluorid (NdF₃), Lanthanfluorid (LaF₃), Samariumfluorid (SmF₃) Bariumfluorid (BaF₂), Calciumfluorid (CaF₂), Lithiumfluorid (LiF), niederbrechende organische Monomere und/oder niederbrechende organische Polymere umfassen oder aus zumindest einem dieser Materialien hergestellt sein.

Gemäß einer bevorzugten Variante der Erfindung kann es vorgesehen sein, dass an einer der Distanzschicht abgewandten Seite der Reflektorschicht zumindest eine zusätzliche, aus dem gleichen Material wie die Distanzschicht hergestellte Schicht angeordnet ist, wobei die Reflektorschicht zwischen der zusätzlichen Schicht und der Distanzschicht eingebettet, insbesondere vollständig eingebettet, ist.

Eine vorteilhafte Ausgestaltung der Erfindung sieht vor, dass das Sicherheitselement zumindest eine das zumindest eine Dünnschichtelement tragende Trägerschicht aus Kunststoff, insbesondere aus einem lichtdurchlässigen Kunststoff, aufweist, wobei die Trägerschicht bevorzugt zumindest eines der Materialien aus der Gruppe Polyimid (PI), Polypropylen (PP), monoaxial orientiertem Polypropylen (MOPP), biaxial orientierten Polypropylen (BOPP), Polyethylen (PE), Polyphenylensulfid (PPS), Polyetheretherketon, (PEEK) Polyetherketon (PEK), Polyethylenimid (PEI), Polysulfon (PSU), Polyaryletherketon (PAEK), Polyethylennaphthalat (PEN), flüssigkristalline Polymere (LCP), Polyester, Polybutylenterephthalat (PBT) , Polyethylenterephthalat (PET), Polyamid (PA), Polycarbonat (PC), Cycloolefincopolymere (COC), Polyoximethylen (POM), Acrylnitril-butadien-styrol (ABS), Polyvinylcholrid (PVC) Ethylentetrafluorethylen (ETFE), Polytetrafluorethylen ( PTFE), Polyvinylfluorid ( PVF), Polyvinylidenfluorid (PVDF ) und Ethylen-Tetrafluorethylen-Hexafluorpropylen-Fluorterpolymer (EFEP) und/oder Mischungen und/oder Co-Polymere dieser Materialien umfasst oder aus zumindest einem dieser Materialien hergestellt ist.

Zum besseren Verständnis der Erfindung wird diese anhand der nachfolgenden Figuren näher erläutert.

Es zeigen jeweils in stark vereinfachter, schematischer Darstellung:
- Fig. 1: Eine erste Variante eines Sicherheitselements;
- Fig. 2: Ein erfindungsgemäßes Sicherheitselement.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Fig.1 zeigt ein Sicherheitselement 1. Dieses Sicherheitselement dient als Fälschungssicherung für ein Wertdokument, ein Sicherheitspapier, Wertkarten, wie beispielsweise Kreditkarten, und dergleichen. Das Sicherheitselement kann auf den zu sichernden Gegenstand aufgebracht oder in diesen eingebettet sein. Besonders geeignet ist das Sicherheitselement für die Anbringung in einem "Fensterbereich" des Gegenstandes, beispielsweise in einem Fensterbereich einer Banknote. Als Fenster wird in diesem Dokument ein transparenter Bereich des Gegenstandes verstanden. An dieser Stelle sei jedoch darauf hingewiesen, dass das Sicherheitselement nicht auf eine Verwendung in einem Fensterbereich eingeschränkt ist, sondern allgemein in einem beliebigen Oberflächenbereich eines Wertdokuments, Sicherheitspapiers, einer Wertkarte und dergleichen angebracht werden kann. Das Sicherheitselement 1 kann eine Trägerschicht 2 aus Kunststoff aufweisen. Die Trägerschicht 2 kann aus einem lichtdurchlässigen Kunststoff hergestellt sein. Als Materialien können beispielsweise, Kunststoffe wie transparente Trägerfolien vorzugsweise flexible Kunststofffolien, beispielsweise aus Polyimid (PI), Polypropylen (PP), monoaxial orientiertem Polypropylen (MOPP), biaxial orientierten Polypropylen (BOPP), Polyethylen (PE), Polyphenylensulfid (PPS), Polyetheretherketon (PEEK) Polyetherketon (PEK), Polyethylenimid (PEI), Polysulfon (PSU), Polyaryletherketon (PAEK), Polyethylennaphthalat (PEN), flüssigkristalline Polymere (LCP), Polyester, Polybutylenterephthalat (PBT) , Polyethylenterephthalat (PET), Polyamid (PA), Polycarbonat (PC), Cycloolefincopolymere (COC), Polyoximethylen (POM), Acrylnitril-butadien-styrol (ABS), Polyvinylchlorid (PVC) Ethylentetrafluorethylen (ETFE), Polytetrafluorethylen (PTFE), Polyvinylfluorid (PVF), Polyvinylidenfluorid (PVDF) und Ethylen-Tetrafluorethylen-Hexafluorpropylen-Fluorterpolymer (EFEP), Mischungen oder Co-Polymere dieser Materialien zum Einsatz kommen. Es ist bevorzugt, dass das lichtdurchlässige Trägermaterial 14 im wesentlichen aus einem transparenten Material, wie zum Beispiel Polycarbonat, zusammengesetzt ist. Die Trägerschicht weist bevorzugt eine Dicke von ungefähr 5 µm bis ungefähr 1000 µm, besonders bevorzugt eine Dicke von 10 µm - 50 µm, auf.

Auf die Trägerschicht 2 kann ein farbkippendes Dünnschichtelement 3 aufgebracht sein. Das Dünnschichtelement 3 weist eine Absorberschicht 4 sowie eine Reflektorschicht 5 auf. Zwischen der Absorberschicht 4 und der Reflektorschicht 5 ist eine Distanzschicht 6 angeordnet. Die Reflektorschicht 5 weist eine oder mehrere Aussparungen 7 auf, die beispielsweise als Buchstaben, Zahlen, Zeichen, Symbole oder als Teil eines Bildes oder Musters ausgebildet sein können. An dieser Stelle sei darauf hingewiesen, dass jede der oben genannten Schichten sowohl ein als auch mehrschichtig aufgebaut sein kann.

Die Distanzschicht 6 bedeckt die Absorberschicht 4 und die Reflektorschicht 5 an einander zugewandten Seiten dieser Schichten vollflächig. Auch die Aussparungen 7 in der Reflektorschicht 5 sind von der Distanzschicht 6 abgedeckt. Die Aussparung 7 in der Reflektorschicht können auch durch Teilbereiche der Distanzschicht 6 teilweise ausgefüllt oder vollständig ausgefüllt sein.

Die Distanzschicht 6 kann sich ohne Unterbrechungen in der Schicht über die gesamte Länge und Breite des Dünnschichtelements 3 erstrecken.

In Bereichen der Aussparungen 7 ist ein aus der Absorberschicht 4 und der Distanzschicht 6 bestehendes Farbkippelement 3a gebildet. Das aus der Distanzschicht 6 und der Absorberschicht 4 gebildete Farbkippelement 3a erzeugt in den Bereichen der Aussparungen 7 zusätzlich zu einem aus der Absorberschicht 4, der Distanzschicht 6 und den vollflächigen, nicht unterbrochenen Bereichen der Reflektorschicht 5 gebildeten Farbkippelement hervorgerufenen ersten Farbkippeffekt einen zweiten Farbkippeffekt. Der erste Farbkippeffekt ist hierbei mit unbewaffnetem Auge erkennbar, während der zweite Farbkippeffekt aufgrund des Fehlens der Reflektorschicht 5 deutlich schwächer ausfällt und zumindest maschinell erfasst werden kann.

Wie aus Fig. 1 erkennbar ist kann die Absorberschicht 4 des Dünnschichtelements 3 die Aussparungen 7 der bzw. in der Reflektorschicht 5 in einer Draufsicht auf das Sicherheitselement 1 vollständig abdecken. Anders gesagt kann die Absorberschicht 4 aus Richtung der Trägerschicht 2 betrachtet die Aussparungen 7 vollständig verdecken, wobei die Aussparungen 7 aus Richtung der Trägerschicht 2 betrachtet hinter der Absorberschicht 4 liegen.

Die Absorberschicht 4 ist bevorzugt aus einem Metall hergestellt, beispielsweise aus Nickel, Titan, Vanadium, Kobalt, Palladium, Eisen, Wolfram, Molybdän, Niob, Chrom, Aluminium, Kupfer oder Silber oder aus Legierungen dieser Materialien.

Die Absorberschicht 4 kann beispielsweise einen Transmissionskoeffizienten aufweisen, der zwischen 0,1 und 0,99, insbesondere zwischen 0,5 und 0,99, besonders bevorzugt zwischen 0,7 und 0,99, liegt.

Die Distanzschicht ist üblicherweise aus einem dielektrischen Material gefertigt. Gemäß einer Variante der Erfindung kann die Distanzschicht aus einem Material mit einem niedrigen Brechungsindex, beispielsweise einem Brechungsindex kleiner oder gleich 1,65 hergestellt sein. Geeignete Materialien mit einem niedrigen Brechungsindex sind beispielsweise Siliziumoxid (SIOₓ), Siliziumdioxid (SiO₂), Aluminiumoxid (Al₂O₃), Metallfluoride, beispielsweise Magnesiumfluorid (MgF₂), Aluminiumfluorid (AlF₃), Cerfluorid (CeF₃), Natrium-Aluminium-Fluoride (z.B. Na₃AlF₆ oder Na₅Al₃F₁₄), Neodymfluorid (NdF₃), Lanthanfluorid (LaF₃), Samariumfluorid (SmF₃) Bariumfluorid (BaF₂), Calciumfluorid (CaF₂), Lithiumfluorid (LiF), oder Kombinationen dieser Materialien.

Gemäß einer Variante der Erfindung kann die Distanzschicht auch aus einem Material mit einem hohen Brechungsindex, beispielsweise einem Brechungsindex größer 1,65 hergestellt sein. Geeignete Materialien mit einem hohen Brechungsindex sind beispielsweise Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel (II)Eisen(III)oxid (Fe₃O₄) and Eisenoxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), oder Kombinationen dieser Materialien. Die Schichtdicke der Distanzschicht 6 beträgt bevorzugt 50 nm - 800 nm, insbesondere zwischen 100 nm - 700 nm, besonders bevorzugt 150 - 600 nm. Die Distanzschicht 6 kann je nach gewünschter Farbverschiebung eine optische Dicke angegeben in Quarter Wave Optical Thinkness (QWOT) von ungefähr 2 QWOT bei einer Wellenlänge von 400 nm bis ungefähr 9 QWOT bei einer Wellenlänge von ungefähr 700 nm reichen, bevorzugt weist die Distanzschicht 6 bei 400 - 700 nm eine optische Dicke von 2 - 6 QWOT auf. Bei den angegebenen Werten handelt sich nicht nur um Schwankungsbereiche, sondern die Dicke der Schicht 6 ist in Abhängigkeit von den jeweils zu erzielenden Farbkippeffekt unterschiedlich.

Die Reflektorschicht 5 kann beispielsweise aus Metallen, wie zum Beispiel Aluminium, Silber, Kupfer, Gold, Platin, Niob, Zinn, oder aus Nickel, Titan, Chrom, Vanadium, Kobalt und Palladium oder Kobalt-Nickel-Legierungen hergestellt sein. Alternativ zur Herstellung aus Metallen kann die Reflexionsschicht aber auch aus einer hochbrechenden dielektrischen Schicht mit einem Brechungsindex von größer als 1,65, insbesondere ausgewählt aus der Gruppe Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel (II)Eisen(III)oxid (Fe₃O₄) and Eisenoxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere umfassen oder aus zumindest einem dieser Materialien hergestellt sein.

Eine optische Dichte (OD) der Reflektorschicht 5 liegt bei Verwendung von Metallen bevorzugt zwischen 1 und 3 bevorzugt zwischen 1,5 und 2,5.%. Bei Verwendung von hochbrechenden dielektrischen Materialien kann die Reflektorschicht 5 quasi transparent sein.

Hierbei würde sich ein Schichtaufbau ergeben, bei dem die Distanzschicht 6 aus einem dielektrischen Material mit einem niedrigen Brechungsindex und die Reflexionsschicht aus einem dielektrischen Material mit einem hohen Brechungsindex hergestellt ist.

Die oben genannten Materialien und Eigenschaften, wie Schichtdicken, der einzelnen Schichten gelten für alle Ausführungsbeispiele in diesem Dokument.

Gemäß Fig. 2 weist die Absorberschicht des Dünnschichtelement 11 des erfindungsgemäßen Sicherheitselements 10 zumindest eine erste, die Aussparungen 7 der Reflektorschicht 5 in einer Draufsicht auf das Sicherheitselement 10 vollständig abdeckende Absorberschicht 4 sowie eine zweite Absorberschicht 8 auf, die auf der ersten Absorberschicht 4 aufgebracht ist. Die zweite Absorberschicht 8 kann partiell auf die erste Absorberschicht 4 aufgebracht sein und weist erste Aussparungen 12 aufweisen, wobei die Reflektorschicht 5 zweite Aussparungen 7 aufweist. Die zweite Absorberschicht 8 liegt zwischen der Reflektorschicht 5 und der ersten Absorberschicht 4. Die Distanzschicht 6 ist zwischen der Reflektorschicht 5 und der ersten Absorberschicht 4 und zwischen der Reflektorschicht 5 und der zweiten Absorberschicht 8 angeordnet.

Die zweite Absorberschicht 8 weist bevorzugt eine optische Dichte (OD) von 0,1 - 0,9, insbesondere von 0,3 - 0,4 und kann aus den gleichen Materialien, wie die erste Absorberschicht 4 hergestellt sein.

Die ersten Aussparungen 12 und die zweiten Aussparungen 7 können in einer Draufsicht auf das Sicherheitselement 1 einander abschnittsweise überlappen. Bevorzugt überlappen sich die ersten Aussparungen 12 und die zweiten Aussparungen 7 vollständig. Zudem können die ersten Aussparungen 12 und die zweiten Aussparungen 7 kongruent zueinander ausgebildet sein.

Wie aus Fig. 2 weiters ersichtlich ist, kann an einer der Distanzschicht 6 abgewandten Seite der Reflektorschicht 5 zumindest eine weitere Schicht 9 aus dem gleichen Material wie die Distanzschicht 6 angeordnet sein. Nach einem Auftragen der Schicht 9 grenzt diese in Bereichen der Aussparungen 12 direkt an die Distanzschicht 6 an bzw. geht in diese über. Die Reflektorschicht 5 kann zwischen der weiteren Schicht 9 und der Distanzschicht 6 eingebettet, insbesondere vollständig eingebettet, sein. Die Schicht 9 weist bevorzugt eine Schichtdicke zwischen 100 nm - 400 nm, insbesondere zwischen 150 nm - 300 nm, besonders bevorzugt 160 - 200 auf.

Zur Herstellung des Sicherheitselements 10 kann nach einem Beschichten der Trägerschicht 2 mit der ersten Absorberschicht 4 Waschfarbe in den Bereichen aufgetragen werden, in welchen die zweite Absorberschicht 8 die Aussparungen 12 aufweisen soll. Hierauf kann die zweite Absorberschicht 8 aufgebracht werden und die Waschfarbe abgetragen werden, wodurch die Ausparungen 12 als demetallisierte Bereiche zurückbleiben. Hierauf kann eine Beschichtung mit der Distanzschicht 6 erfolgen. Auf die Distanzschicht 6 kann wiederum in Bereichen, in welchen die Reflektorschicht 5 die Aussparungen 7 aufweisen soll, Waschfarbe aufgetragen werden. Nach einem Beschichten der Distanzschicht 6 mit der Reflektorschicht 5 kann die Waschfarbe entfernt werden, sodass die Aussparungen 7 als demetallisierte Bereiche zurückbleiben. Hierauf kann die Schicht 9 auf die Reflektorschicht aufgebracht werden, wodurch auch die Ausnehmungen 7 in der Reflektorschicht 5 mit dem Material der Schicht 9 ganz oder teilweise aufgefüllt werden. Alternativ können die Ausnehmungen 7 in der Reflektorschicht 5 auch ungefüllt gelassen werden, sodass kein Material in den Aussparungen vorhanden ist.

Alternativ können die erste Absorberschicht 4 und die zweite Absorberschicht 8 als eine einzige Absorberschicht mit variierender Schichtdicke ausgebildet sein, auf welche im Zuge der Herstellung die Distanzschicht 6 und gegebenenfalls Waschfarbe sowie die Reflektorschicht 5 aufgebracht werden. Weiters sei darauf hingewiesen, dass die Distanzschicht 6 und die Schicht 9 auch eine einzige durchgehende Schicht bilden können.

Die einzelnen Schichten können in an sich bekannter Weise beispielsweise mittels Physical Vapour Deposition (PVD) Verfahren, Sputtern oder mittels Druckverfahren aufeinander aufgebracht werden. Alternativ zur Verwendung von Waschfarben zur Erzeugung demetallisierter Bereiche (Ausnehmungen 7 und 12) können die Absorberschicht 8 und die Reflektorschicht 5 nur partiell aufgetragen oder mittels Ätzprozessen hergestellt werden.

Das Sicherheitselement 1 kann analog zu dem oben beschriebenen Verfahren hergestellt werden.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

### Bezugszeichenaufstellung

- 1: Sicherheitselement
- 2: Trägerschicht
- 3: Dünnschichtelement
- 3a: Farbkippelement
- 4: Absorberschicht
- 5: Reflektorschicht
- 6: Distanzschicht
- 7: Aussparung
- 8: Absorberschicht
- 9: Schicht
- 10: Sicherheitselement
- 11: Dünnschichtelement
- 12: Aussparung

## Patentansprüche

1. Sicherheitselement (1, 10) für ein Wertdokument, ein Sicherheitspapier und dergleichen, wobei das Sicherheitselement (1, 10) zumindest ein farbkippendes Dünnschichtelement (3,11) mit zumindest einer Absorberschicht (4, 8), zumindest einer Reflektorschicht (5) und zumindest einer zwischen der Absorberschicht (4, 8) und der Reflektorschicht (5) angeordneten Distanzschicht (6) aufweist, wobei die zumindest eine Reflektorschicht (5) zumindest eine Aussparung (7) aufweist, wobei die zumindest eine Distanzschicht (6) die zumindest eine Absorberschicht (4, 8) und die Reflektorschicht (5) an einander zugewandten Seiten vollflächig bedeckt, wobei die Distanzschicht (6) auch die zumindest eine Aussparung (7) in der zumindest einen Reflektorschicht (5) vollflächig abdeckt, wobei in einem Bereich der zumindest einen Aussparung (7) ein zumindest aus der zumindest einen Absorberschicht (4) und der zumindest einen Distanzschicht (6) bestehendes Farbkippelement (3a) gebildet ist, **dadurch gekennzeichnet, dass** die zumindest eine Absorberschicht (4, 8) des Dünnschichtelements (11) zumindest eine erste, die zumindest eine Aussparung (7) der Reflektorschicht (5) in einer Draufsicht auf das Sicherheitselement (1, 10) vollständig abdeckende Absorberschicht (4) und zumindest eine zweite Absorberschicht (8) aufweist, wobei die zumindest eine zweite Absorberschicht erste Aussparungen (12) und die zumindest eine Reflektorschicht zweite Aussparungen (7) aufweist, wobei die zumindest eine zweite Absorberschicht (8) zwischen der zumindest einen Reflektorschicht und der zumindest einen ersten Absorberschicht (4) und die zumindest eine Distanzschicht (6) zwischen der zumindest einen Reflektorschicht (5) und der zumindest einen ersten Absorberschicht (4) und zwischen der zumindest einen Reflektorschicht (5) und der zumindest einen zweiten Absorberschicht (8) angeordnet sind.

2. Sicherheitselement nach Anspruch 1, **dadurch gekennzeichnet, dass** die zumindest eine Aussparung (7) als Buchstabe, Zahl, Zeichen, Symbol oder Teil eines Bildes oder Musters ausgebildet ist.

3. Sicherheitselement nach Anspruch 1 oder 2, **dadurch gekennzeichnet, dass** die zumindest eine Aussparung (7) in der Reflektorschicht (5) frei von Material der zumindest einen Distanzschicht (6) oder durch zumindest einen Teilbereich der zumindest einen Distanzschicht (6) zumindest teilweise ausgefüllt, insbesondere vollständig ausgefüllt, ist.

4. Sicherheitselement nach einem der Ansprüche 1 bis 3, **dadurch gekennzeichnet, dass** die zumindest eine Distanzschicht (6) sich ununterbrochen, zumindest über die gesamte Länge und Breite des Dünnschichtelements (3) erstreckt.

5. Sicherheitselement nach einem der Ansprüche 1 bis 4, **dadurch gekennzeichnet, dass** die zumindest eine Absorberschicht (4) des Dünnschichtelements (3) die zumindest eine Aussparung (7) der Reflektorschicht in einer Draufsicht auf das Sicherheitselement (1) vollständig abdeckt.

6. Sicherheitselement nach Anspruch 5, **dadurch gekennzeichnet, dass** die ersten Aussparungen (12) und die zweiten Aussparungen (7) in einer Draufsicht auf das Sicherheitselement (1) einander zumindest abschnittsweise überlappen, bevorzugt vollständig überlappen.

7. Sicherheitselement nach einem der Ansprüche 1 bis 6, **dadurch gekennzeichnet, dass** die Absorberschicht oder die zumindest eine erste Absorberschicht (4) ununterbrochen ist und sich über die gesamte Länge und Breite des Dünnschichtelements (3, 11) erstreckt.

8. Sicherheitselement nach einem der Ansprüche 1 bis 7, **dadurch gekennzeichnet, dass** die zumindest eine erste Absorberschicht (4) einen Transmissionskoeffizienten aufweist, der zwischen 0,1 und 0,99, insbesondere zwischen 0,5 und 0,99, besonders bevorzugt zwischen 0,7 und 0,99, liegt.

9. Sicherheitselement nach einem der Ansprüche 1 bis 8, **dadurch gekennzeichnet, dass** die zumindest eine Reflektorschicht zumindest ein metallisches Material, insbesondere ausgewählt aus der Gruppe Aluminium, Silber, Kupfer, Gold, Platin, Niob, Zinn, oder aus Nickel, Titan, Vanadium, Chrom, Kobalt und Palladium oder Legierungen dieser Materialien, insbesondere Kobalt-Nickel-Legierungen oder aus zumindest einem hochbrechenden dielektrischen Material mit einem Brechungsindex von größer als 1,65, insbesondere ausgewählt aus der Gruppe Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel (II)Eisen(III)oxid (Fe₃O₄) and Eisenoxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere umfasst oder aus zumindest einem dieser Materialien hergestellt ist.

10. Sicherheitselement nach einem der Ansprüche 1 bis 9, **dadurch gekennzeichnet, dass** die zumindest eine Absorberschicht (4, 8) zumindest ein metallisches Material, insbesondere ausgewählt aus der Gruppe Nickel, Titan, Vanadium, Chrom, Kobalt, Palladium, Eisen, Wolfram, Molybdän, Niob, Aluminium, Silber, Kupfer und/oder Legierungen dieser Materialien umfasst oder aus zumindest einem dieser Materialien hergestellt ist.

11. Sicherheitselement nach einem der Ansprüche 1 bis 10, **dadurch gekennzeichnet, dass** die zumindest eine Distanzschicht zumindest ein niederbrechendes dielektrisches Material mit einem Brechungsindex kleiner oder gleich 1,65, insbesondere ausgewählt aus der Gruppe Siliziumoxid (SIOₓ), Siliziumdioxid (SiO₂), Aluminiumoxid (Al₂O₃), Metallfluoride, beispielsweise Magnesiumfluorid (MgF₂), Aluminiumfluorid (AlF₃), Cerfluorid (CeF₃), Natrium-Aluminium-Fluoride (z.B. Na₃AlF₆ oder Na₅Al₃F₁₄), Neodymfluorid (NdF₃), Lanthanfluorid (LaF₃), Samariumfluorid (SmF₃) Bariumfluorid (BaF₂), Calciumfluorid (CaF₂), Lithiumfluorid (LiF), niederbrechende organische Monomere und/oder niederbrechende organische Polymere oder zumindest ein hochbrechendes dielektrisches Material mit einem Brechungsindex größer als 1,65, insbesondere ausgewählt aus der Gruppe Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel (II)Eisen(III)oxid (Fe₃O₄) und Eisenoxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere umfasst oder aus zumindest einem dieser Materialien hergestellt ist.

12. Sicherheitselement nach einem der Ansprüche 1 bis 11, **dadurch gekennzeichnet, dass** an einer der Distanzschicht (6) abgewandten Seite der Reflektorschicht (5) zumindest eine zusätzliche, aus dem gleichen Material wie die Distanzschicht (6) hergestellte Schicht (9) angeordnet ist, wobei die Reflektorschicht (5) zwischen der zusätzlichen Schicht (9) und der Distanzschicht (6) eingebettet, insbesondere vollständig eingebettet, ist.

13. Sicherheitselement nach einem der Ansprüche 1 bis 12, **dadurch gekennzeichnet, dass** es zumindest eine das zumindest eine Dünnschichtelement tragende Trägerschicht aus Kunststoff, insbesondere aus einem lichtdurchlässigen Kunststoff, aufweist, wobei die Trägerschicht bevorzugt zumindest eines der Materialien aus der Gruppe Polyimid (PI), Polypropylen (PP), monoaxial orientiertem Polypropylen (MOPP), biaxial orientierten Polypropylen (BOPP), Polyethylen (PE), Polyphenylensulfid (PPS), Polyetheretherketon, (PEEK) Polyetherketon (PEK), Polyethylenimid (PEI), Polysulfon (PSU), Polyaryletherketon (PAEK), Polyethylennaphthalat (PEN), flüssigkristalline Polymere (LCP), Polyester, Polybutylenterephthalat (PBT) , Polyethylenterephthalat (PET), Polyamid (PA), Polycarbonat (PC), Cycloolefincopolymere (COC), Polyoximethylen (POM), Acrylnitril-butadien-styrol (ABS), Polyvinylcholrid (PVC) Ethylentetrafluorethylen (ETFE), Polytetrafluorethylen ( PTFE), Polyvinylfluorid ( PVF), Polyvinylidenfluorid (PVDF ) und Ethylen-Tetrafluorethylen-Hexafluorpropylen-Fluorterpolymer (EFEP) und/oder Mischungen und/oder Co-Polymere dieser Materialien umfasst oder aus zumindest einem dieser Materialien hergestellt ist.

## Claims

1. A security element (1, 10) for a security document, a security paper and the like, wherein the security element (1, 10) has at least one color-shifting thin-layer element (3, 11) with at least one absorber layer (4, 8), at least one reflector layer (5) and at least one spacer layer (6) arranged between the absorber layer (4, 8) and the reflector layer (5), wherein the at least one reflector layer (5) has at least one recess (7), wherein the at least one spacer layer (6) fully covers the at least one absorber layer (4, 8) and the reflector layer (5) on mutually facing sides, wherein the spacer layer (6) also fully covers the at least one recess (7) in the at least one reflector layer (5), wherein a color shifting element (3a) consisting at least of the at least one absorber layer (4) and the at least one spacer layer (6) is formed in a region of the at least one recess (7), **characterized in that** the at least one absorber layer (4, 8) of the thin-layer element (11) has at least one first absorber layer (4), which completely covers the at least one recess (7) of the reflector layer (5) in a plan view of the security element (1, 10), and at least one second absorber layer (8), wherein the at least one second absorber layer has first recesses (12) and the at least one reflector layer has second recesses (7), wherein the at least one second absorber layer (8) is arranged between the at least one reflector layer and the at least one first absorber layer (4) and the at least one spacer layer (6) is arranged between the at least one reflector layer (5) and the at least one first absorber layer (4) and between the at least one reflector layer (5) and the at least one second absorber layer (8).

2. The security element according to claim 1, **characterized in that** the at least one recess (7) is configured as a letter, number, sign, symbol or part of an image or pattern.

3. The security element according to claim 1 or 2, **characterized in that** the at least one recess (7) in the reflector layer (5) is free of material of the at least one spacer layer (6) or is at least partially filled, in particular completely filled, by at least a partial area of the at least one spacer layer (6).

4. The security element according to one of claims 1 to 3, **characterized in that** the at least one spacer layer (6) extends uninterruptedly, at least over the entire length and width of the thin-layer element (3).

5. The security element according to one of claims 1 to 4, **characterized in that** the at least one absorber layer (4) of the thin-layer element (3) completely covers the at least one recess (7) of the reflector layer in a plan view of the security element (1).

6. The security element according to claim 5, **characterized in that** the first recesses (12) and the second recesses (7) overlap each other at least in sections, preferably completely overlap, in a plan view of the security element (1).

7. The security element according to one of claims 1 to 6, **characterized in that** the absorber layer or the at least one first absorber layer (4) is uninterrupted and extends over the entire length and width of the thin-layer element (3, 11).

8. The security element according to one of claims 1 to 7, **characterized in that** the at least one first absorber layer (4) has a transmission coefficient which is between 0.1 and 0.99, in particular between 0.5 and 0.99, particularly preferably between 0.7 and 0.99.

9. The security element according to one of claims 1 to 8, **characterized in that** the at least one reflector layer comprises at least one metallic material, in particular selected from the group of aluminum, silver, copper, gold, platinum, niobium, tin, or of nickel, titanium, vanadium, chromium, cobalt and palladium, or alloys of these materials, in particular cobalt-nickel alloys, or of at least one high refractive index dielectric material having a refractive index of larger than 1.65, in particular selected from the group of zinc sulfide (ZnS), zinc oxide (ZnO), titanium dioxide (TiO₂), carbon (C), indium oxide (In₂O₃), indium tin oxide (ITO), tantalum pentoxide (Ta₂O₅), cerium oxide (CeO₂), yttrium oxide (Y₂O₃), europium oxide (Eu₂O₃), iron oxides such as (II) iron (III) oxide (Fe₃O₄) and iron oxide (Fe₂O₃), hafnium nitride (HfN), hafnium carbide (HfC), hafnium oxide (HfO₂), lanthanum oxide (La₂O₃), magnesium oxide (MgO), neodymium oxide (Nd₂O₃), praseodymium oxide (Pr₆O₁₁), samarium oxide (Sm₂O₃), antimony trioxide (Sb₂O₃), silicon carbide (SiC), silicon nitride (Si₃N₄), silicon monoxide (SiO), selenium trioxide (Se₂O₃), tin oxide (SnO₂), tungsten trioxide (WO₃), high refractive index organic monomers and/or high refractive index organic polymers, or is made of at least one of these materials.

10. The security element according to one of claims 1 to 9, **characterized in that** the at least one absorber layer (4, 8) comprises at least one metallic material, in particular selected from the group of nickel, titanium, vanadium, chromium, cobalt, palladium, iron, tungsten, molybdenum, niobium, aluminum, silver, copper and/or alloys of these materials or is made of at least one of these materials.

11. The security element according to one of claims 1 to 10, **characterized in that** the at least one spacer layer comprises at least one low refractive index dielectric material having a refractive index of less than or equal to 1.65, in particular selected from the group of silicon oxide (SIOₓ), silicon dioxide (SiO₂), aluminum oxide (Al₂O₃), metal fluorides, for example magnesium fluoride (MgF₂), aluminum fluoride (AlF₃), cerium fluoride (CeF₃), sodium aluminum fluorides (e.g. Na₃AlF₆ or Na₅Al₃F₁₄), neodymium fluoride (NdF₃), lanthanum fluoride (LaF₃), samarium fluoride (SmF₃) barium fluoride (BaF₂), calcium fluoride (CaF₂), lithium fluoride (LiF), low refractive index organic monomers and/or low refractive index organic polymers, or at least one high refractive index dielectric material having a refractive index of greater than 1.65, in particular selected from the group of zinc sulfide (ZnS), zinc oxide (ZnO), titanium dioxide (TiO₂), carbon (C), indium oxide (In₂O₃), indium tin oxide (ITO), tantalum pentoxide (Ta₂O₅), cerium oxide (CeO₂), yttrium oxide (Y₂O₃), europium oxide (Eu₂O₃), iron oxides such as (II) iron (III) oxide (Fe₃O₄) and iron oxide (Fe₂O₃), hafnium nitride (HfN), hafnium carbide (HfC), hafnium oxide (HfO₂), lanthanum oxide (La₂O₃), magnesium oxide (MgO), neodymium oxide (Nd₂O₃), praseodymium oxide (Pr₆O₁₁), samarium oxide (Sm₂O₃), antimony trioxide (Sb₂O₃), silicon carbide (SiC), silicon nitride (Si₃N₄), silicon monoxide (SiO), selenium trioxide (Se₂O₃), tin oxide (SnO₂), tungsten trioxide (WO₃), high refractive index organic monomers and/or high refractive index organic polymers, or is made of at least one of these materials.

12. The security element according to one of claims 1 to 11, **characterized in that** at least one additional layer (9) made of the same material as the spacer layer (6) is arranged on a side of the reflector layer (5) facing away from the spacer layer (6), wherein the reflector layer (5) is embedded, in particular completely embedded, between the additional layer (9) and the spacer layer (6).

13. The security element according to one of claims 1 to 12, **characterized in that** it has at least one carrier layer made of plastic material, in particular of a translucent plastic material, which carries the at least one thin-layer element, wherein the carrier layer preferably comprises at least one of the materials from the group of polyimide (PI), polypropylene (PP), monoaxially oriented polypropylene (MOPP), biaxially oriented polypropylene (BOPP), polyethylene (PE), polyphenylene sulfide (PPS), polyetheretherketone, (PEEK) polyetherketone (PEK), polyethylene imide (PEI), polysulfone (PSU), polyaryletherketone (PAEK), polyethylene naphthalate (PEN), liquid crystalline polymers (LCP), polyester, polybutylene terephthalate (PBT), polyethylene terephthalate (PET), polyamide (PA), polycarbonate (PC), cycloolefin copolymers (COC), polyoxymethylene (POM), acrylonitrile-butadiene-styrene (ABS), polyvinylcholride (PVC) ethylene tetrafluoroethylene (ETFE), polytetrafluoroethylene (PTFE), polyvinyl fluoride (PVF),polyvinylidene fluoride (PVDF), and ethylene-tetrafluoroethylene-hexafluoropropylene-fluoropolymer (EFEP) and/or mixtures and/or copolymers of these materials or is made of at least one of these materials.

## Revendications

1. Élément de sécurité (1, 10) pour un document de valeur, un papier de sécurité et similaire, dans lequel l'élément de sécurité (1, 10) comprend au moins un élément à couche mince de couleur changeante (3, 11) avec au moins une couche absorbante (4, 8), au moins une couche réflectrice (5) et au moins une couche d'espacement (6) disposée entre la couche absorbante (4, 8) et la couche réflectrice (5), dans lequel l'au moins une couche réflectrice (5) comprend au moins un évidement (7), dans lequel l'au moins une couche d'espacement (6) recouvre l'au moins une couche absorbante (4, 8) et la couche réflectrice (5) sur toute leur surface sur leurs faces orientées l'une vers l'autre, dans lequel la couche d'espacement (6) recouvre l'au moins un évidement (7) dans l'au moins une couche réflectrice (5) sur toute sa surface, dans lequel, dans une partie de l'au moins un évidement (7), est formé un élément à couleur changeante (3a) constitué de l'au moins une couche absorbante (4) et de l'au moins une couche d'espacement (6), **caractérisé en ce que** l'au moins une couche absorbante (4, 8) de l'élément à couche mince (11) comprend au moins une première couche absorbante (5) recouvrant entièrement l'au moins un évidement (7) de la couche réflectrice (5) en vue de dessus de l'élément de sécurité (1, 10) et au moins une deuxième couche absorbante (8), dans lequel l'au moins une deuxième couche absorbante (8) comprend des premiers évidements (12) et l'au moins une couche réflectrice comprend des deuxièmes évidements (7), dans lequel l'au moins une deuxième couche absorbante (8) est disposée entre l'au moins une couche réflectrice et l'au moins une première couche absorbante (4) et l'au moins une couche d'espacement (6) est disposée entre l'au moins une couche réflectrice (5) et l'au moins une première couche absorbante (4) et entre l'au moins une couche réflectrice (5) et l'au moins une deuxième couche absorbante (8).

2. Élément de sécurité selon la revendication 1, **caractérisé en ce que** l'au moins un évidement (7) est conçu comme une lettre, un chiffre, un caractère, un symbole ou une partie d'une image ou d'un motif.

3. Élément de sécurité selon la revendication 1 ou 2, **caractérisé en ce que** l'au moins un évidement (7) dans la couche réflectrice (5) est exempt de matériau de l'au moins une couche d'espacement (6) ou est au moins partiellement rempli, plus particulièrement entièrement rempli, par au moins une partie de l'au moins une couche d'espacement (6).

4. Élément de sécurité selon l'une des revendications 1 à 3, **caractérisé en ce que** l'au moins une couche d'espacement (6) s'étend de manière ininterrompue, au moins sur toute la longueur et la largeur de l'élément à couche mince (3).

5. Élément de sécurité selon l'une des revendications 1 à 4, **caractérisé en ce que** l'au moins une couche absorbante (4) de l'élément à couche mince (3) recouvre entièrement l'au moins un évidement (7) de la couche réflectrice en vue de dessus de l'élément de sécurité (1).

6. Élément de sécurité selon la revendication 5, **caractérisé en ce que** les premiers évidements (12) et les deuxièmes évidements (7) se superposent au moins à certains endroits, de préférence entièrement, en vue de dessus de l'élément de sécurité (1).

7. Élément de sécurité selon l'une des revendications 1 à 6, **caractérisé en ce que** la couche absorbante ou l'au moins une première couche absorbante (4) est ininterrompue et s'étend sur toute la longueur et largeur de l'élément à couche mince (3, 11).

8. Élément de sécurité selon l'une des revendications 1 à 7, **caractérisé en ce que** l'au moins une première couche absorbante (4) présente un coefficient de transmission qui se trouve entre 0,1 et 0,99, plus particulièrement entre 0,5 et 0,99, plus particulièrement de préférence entre 0,7 et 0,99.

9. Élément de sécurité selon l'une des revendications 1 à 8, **caractérisé en ce que** l'au moins une couche réflectrice comprend au moins un matériau métallique, plus particulièrement sélectionné dans le groupe suivant : aluminium, argent, cuivre, or, platine, niobium, étain ou est constituée de nickel, titane, vanadium, chrome, cobalt et palladium ou d'alliages de ces matériaux, plus particulièrement des alliages cobalt-nickel ou d'au moins un matériau diélectrique hautement réfringent avec un indice de réfraction supérieur à 1,65, plus particulièrement sélectionné dans le groupe suivant : sulfure de zinc (ZnS), oxyde de zinc (ZnO), dioxyde de titane (TiO₂), carbone (C), oxyde d'indium (In₂O₃), Oxyde d'indium-étain (ITO), pentoxyde de tantale (Ta₂O₅), oxyde de cérium (CeO₂), oxyde d'yttrium (Y₂O₃), oxyde d'europium (Eu₂O₃), des oxydes de fer, par exemple (II) oxyde de fer (III) (Fe₃O₄) et oxyde de fer (Fe₂O₃), nitrure de hafnium (HfN), carbure de hafnium (HfC), oxyde de hafnium (HfO₂), oxyde de lanthane (La₂O₃), oxyde de magnésium (MgO), oxyde de néodyme (Nd₂O₃), oxyde de praséodyme (Pr₆O₁₁), oxyde de samarium (Sm₂O₃), trioxyde d'antimoine (Sb₂O₃), carbure de silicium (SiC), nitrure de silicium (Si₃N₄), oxyde de silicium (SiO), trioxyde de sélénium (Se₂O₃), oxyde d'étain (SnO₂), trioxyde de tungstène (WO₃), des monomères organiques hautement réfringents et/ou des polymères organiques hautement réfringents ou est constituée d'au moins un de ces matériaux.

10. Élément de sécurité selon l'une des revendications 1 à 9, **caractérisé en ce que** l'au moins une couche absorbante (4, 8) comprend au moins un matériau métallique, plus particulièrement sélectionné dans le groupe suivant : nickel, titane, vanadium, chrome, cobalt, palladium, fer, tungstène, molybdène, niobium, aluminium, argent, cuivre et/ou des alliages de ces matériaux ou est constituée d'au moins un de ces matériaux.

11. Élément de sécurité selon l'une des revendications 1 à 10, **caractérisé en ce que** l'au moins une couche d'écartement comprend au moins un matériau diélectrique faiblement réfringent avec un indice de réfraction inférieur ou égal à 1,65, plus particulièrement sélectionné dans le groupe suivant : oxyde de silicium (SiOₓ), dioxyde de silicium (SiO₂), oxyde d'aluminium (Al₂O₃), fluorures métalliques, par exemple le fluorure de magnésium (MgF₂), le fluorure d'aluminium (AlF₃), le fluorure de cérium (CeF₃), des fluorures sodium-aluminium (par exemple Na₃AlF₆ ou Na₅Al₃F₁₄), le fluorure de néodyme (NdF₃), le fluorure de lanthane (LaF₃), le fluorure de samarium (SmF₃), le fluorure de baryum (BaF₂), le fluorure de calcium (CaF₂), le fluorure de lithium (LiF), des monomères organiques faiblement réfringents et/ou des polymères organiques faiblement réfringents ou au moins un matériau diélectrique hautement réfringent avec un indice de réfraction supérieur à 1,65, plus particulièrement sélectionné dans le groupe suivant : sulfure de zinc (ZnS), oxyde de zinc (ZnO), dioxyde de titane (TiO₂), carbone (C), oxyde d'indium (In₂O₃), Oxyde d'indium-étain (ITO), pentoxyde de tantale (Ta₂O₅), oxyde de cérium (CeO₂), oxyde d'yttrium (Y₂O₃), oxyde d'europium (Eu₂O₃), des oxydes de fer, par exemple (II) oxyde de fer (III) (Fe₃O₄) et oxyde de fer (Fe₂O₃), nitrure de hafnium (HfN), carbure de hafnium (HfC), oxyde de hafnium (HfO₂), oxyde de lanthane (La₂O₃), oxyde de magnésium (MgO), oxyde de néodyme (Nd₂O₃), oxyde de praséodyme (Pr₆O₁₁), oxyde de samarium (Sm₂O₃), trioxyde d'antimoine (Sb₂O₃), carbure de silicium (SiC), nitrure de silicium (Si₃N₄), monoxyde de silicium (SiO), trioxyde de sélénium (Se₂O₃), oxyde d'étain (SnO₂), trioxyde de tungstène (WO₃), des monomères organiques hautement réfringents et/ou des polymères organiques hautement réfringents ou est constituée d'au moins un de ces matériaux.

12. Élément de sécurité selon l'une des revendications 1 à 11, **caractérisé en ce que**, sur une face, opposée à la couche d'écartement (6), de la couche réflectrice (5), est disposée au moins une couche supplémentaire (9) constituée du même matériau que la couche d'écartement (6), dans lequel la couche réflectrice (5) est incorporée, plus particulièrement entièrement incorporée entre la couche supplémentaire (9) et la couche d'écartement (6).

13. Élément de sécurité selon l'une des revendications 1 à 12, **caractérisé en ce qu'**il comprend au moins une couche de support en matière plastique supportant l'au moins un élément à couche mince, plus particulièrement constituée d'une matière plastique transparente, dans lequel la couche de support comprend de préférence au moins un des matériaux du groupe suivant : polyimide (PI), polypropylène (PP), polypropylène orienté monoaxialement (MOPP), polypropylène orienté biaxialement (BOPP), polyéthylène (PE), sulfure de polyphényle (PPS), polyétheréthercétone (PEEK), polyéthercétone (PEK), polyéthylimide (PEI), polysulfone (PSU), polyaryléthercétone (PAEK), polyéthylène-naphthalate (PEN), polymères à cristaux liquides (LCP), polyester, polybutylène-téréphthalate (PET), polyamide (PA), polycarbonate (PC), copolymères cyclo-oléfines (COC), polyoxyméthylène (POM), acrylnitrile-butadiène-styrène (ABS), chlorure de polyvinyle (PVC), éthylène-tétrafluoroéthylène (ETFE), polytétrafluoroéthylène (PTFE), fluorure de polyvinyle (PVF), fluorure de polyvinylidène (PVDF) et éthylène-tétrafluoroéthylène-hexafluoropropylène-fluorterpolymère (EFEP) et/ou des mélanges et/ou des copolymères de ces matériaux ou est constituée d'au moins un de ces matériaux.
